# FASCICULE DE BREVET EUROPEEN

(11) **EP 2 845 950 B1**
(45) Date de publication et mention de la délivrance du brevet: **14.02.2018**
(21) Numéro de dépôt: 13183036.6
(22) Date de dépôt: 04.09.2013
(51) Int. Cl.: E01B 1/00, E01B 19/00

(54) **Voie ferrée sans ballast**
Schotterloses Bahngleis
Ballastless railway track

(43) Date de publication de la demande: 11.03.2015
(73) Titulaire: Prefarails Holding, 7060 Soignies (BE)
(72) Inventeur: Rode, Joseph, 7060 Soignies (BE)
(74) Mandataire: Bosch, Henry

(56) Documents cités:
- CA-C- 2 187 041
- DE-A1-102011 015 210
- DE-A1-102012 102 598

## Description

La présente invention est relative à une voie ferrée, notamment une voie ferrée reposant sur une base ou plate-forme, tel que le sol, sans ballast, et dans laquelle les rails sont agencés sur une construction en matériaux durs, tels que du béton armé. Elle concerne également des modules de voie ferrée préfabriqués qui peuvent être assemblés afin de constituer une voie ferrée en matériaux durs à poser sur un radier ou plate-forme tel que le sol, sans utilisation de ballast.

### Arrière-plan technologique

Dans une voie ferrée classique, les rails sont solidarisés à des traverses en bois, en béton, notamment en béton précontraint, métalliques ou composées de blocs en béton reliés par une entretoise métallique. Les traverses maintiennent l'écartement des rails et l'inclinaison voulue de la voie. Elles sont posées sur ou noyées dans une couche de ballast constitué de roches dures concassées et transmettent la charge au ballast et ainsi au sol. L'épaisseur de la couche de ballast est fonction de la charge et de l'intensité du trafic et est de l'ordre de 30 à 50 cm. Le ballast maintien le nivellement de la voie et assure une position stable dans le plan de la voie, en résistant aux efforts transversaux qui tendent à déformer le tracé et aux efforts longitudinaux. Le ballast doit être perméable à l'eau et assurer une élasticité appropriée.

Dans le cas de voies ferrées construites dans des régions sablonneuses, comme les dunes ou le désert, le sable ou tout autre matériau en suspension en cas de vent ou plus particulièrement de tempête de sable, a tendance à colmater les interstices entre les pierrailles du ballast. Il en résulte une perte d'élasticité et de perméabilité du ballast ce qui conduit à devoir limiter la vitesse d'exploitation et en augmente les fréquences d'entretien. Il en résulte aussi une réduction importante de la durée de vie de la voie. Les coûts d'entretien et/ou de remplacement du ballast sont donc élevés. Par ailleurs, le sable remplit aisément l'espace entre rails et en cas de tempête risque de recouvrir totalement la voie ferrée, rendant ainsi difficile, dangereuse, voire impossible toute circulation de véhicule ferroviaire.

Dans le cas de voies ferrées construites dans des régions fortement enneigées, la neige a tendance à s'introduire dans le ballast et de le figer par congélation, diminuant ainsi l'élasticité du support. Par ailleurs, en cas de tempête, la neige risque de recouvrir totalement la voie ferrée, rendant toute circulation périlleuse, voire impossible.

On connaît également des voies ferrées en béton, dont le ballast a été remplacé du moins en partie par une assise en béton armé ; voir EP-0576392, WO2008/025854, WO2008/138913 et CA-776524. De telles voies ferrées, notamment celles dans lesquelles les rails sont noyés dans le béton, ont été utilisées afin de faciliter le passage de voitures ou de piétons, ou dans des tunnels ferroviaires, voir Pragal, Portugal, gare Atocha - Madrid.

Lorsque les rails sont noyés dans le béton, l'élasticité du support des rails est généralement assurée par des éléments en matériaux élastomères. Ceux-ci sont conçus pour assurer une isolation acoustique et électrique du rail par rapport au béton sur lequel ou dans lequel les rails reposent.

Vu l'absence de ballast, ce type de voie ferrée ne présente pas les inconvénients cités ci-dessus en rapport avec le ballast, mais l'ensablement ou l'enneigement de la voie pose toujours problème.

Le document CA-A-2187041 divulgue une voie ferrée comportant deux rails essentiellement parallèles et une structure de support en béton, la structure de support comportant des supports de rail en saillie, qui sont solidaires d'un radier en béton reposant sur le sol et qui forment une gorge essentiellement continue entre les deux rails.

### Buts de l'invention

Un des buts de l'invention consiste à fournir une voie ferrée en matériaux durs, sans ballast, qui permet d'éviter ou tout au moins de retarder significativement l'ensablement ou l'enneigement lors de l'exposition aux tempêtes de sables ou tempêtes de neige.

Un autre but de l'invention consiste à fournir un module préfabriqué qui peut être assemblé avec un module similaire afin de constituer une voie ferrée en matériaux durs à poser sur une radier ou plate-forme tel que le sol, sans utilisation de ballast.

Encore un autre but de l'invention consiste à maintenir l'élasticité constante de la voie, indépendamment des conditions climatiques, du sable ou de la neige.

Un but supplémentaire de l'invention est de réduire les coûts de maintenance de la voie (bourrage, entretien des attaches) et le coût du criblage du ballast afin d'en extraire les impuretés pour rendre l'élasticité d'origine de la voie et enfin d'allonger la durée de vie de la voie.

### Description de l'invention

L'invention consiste en une voie ferrée comportant deux rails essentiellement parallèles et une structure de support en béton, la structure de support comportant des supports de rail en saillie, qui sont solidaires d'un radier en béton reposant sur le sol ou sur une fondation et qui forment une gorge essentiellement continue entre les deux rails les supports de rail consistent chacun en un épaulement continu ou une poutre en saillie, solidaire du radier en béton reposant sur le sol ou sur une fondation, les supports de rail comportent des ouvertures les traversant dans le sens transversal à la voie, de préférence situées l'une en face de l'autre, afin de permettre le passage de sable ou même de neige en cas de tempête, et les ouvertures vont en se rétrécissant de l'extérieur vers la gorge comprise entre les deux rails.

De préférence, l'ensemble comportant les deux épaulements continus et la radier est monolithique et constitué de béton armé, tout particulièrement de béton précontraint afin de pouvoir supporter les charges statiques et dynamiques des véhicules circulant sur la voie.

On a constaté qu'en cas de tempête de sable notamment, la gorge créée entre les deux rails peut se remplir de sable. Vu la profondeur de la gorge, une quantité significative de sable peut s'y accumuler avant de recouvrir la voie et la rendre impraticable.

On a également constaté que lorsque des ouvertures sont pratiquées dans les supports de rail, le vent chasse en partie du moins le sable au travers de ces ouvertures et au travers de la gorge évitant ou retardant significativement l'accumulation de sable dans ladite gorge. Des ouvertures se rétrécissant dans les sens allant de l'extérieur vers la gorge accentuent encore cet effet par l'effet de tuyère ainsi généré.

Par ailleurs, vu l'agencement d'une gorge continue et sans obstacle, la voie ferrée de l'invention permet un nettoyage aisé de la gorge après la tempête, notamment à l'aide d'un engin de manutention, comme par exemple une pelleteuse qui peut avantageusement circuler sur la voie elle-même.

La description ci-dessus des avantages de l'invention dans le cas de l'utilisation de la voie ferrée en milieu fortement sablonneux, comme le désert ou les dunes, s'applique par analogie aussi au cas de l'utilisation de la voie ferrée en milieu fortement enneigé.

Les rails peuvent être fixés de manière connue en soi sur lesdits supports. Avantageusement, la partie supérieure desdits supports présente une section triangulaire ou trapézoïdale ou convexe évitant ou réduisant le risque d'accumulation de sable sur la crête du support, à proximité immédiate des rails.

Selon une forme d'exécution préférée, le rail est entouré d'une jaquette en matériau élastomère et noyé dans le béton du support de rail en saillie. La jaquette assure un logement élastique du rail dans le sens perpendiculaire à la voie ainsi que transversalement par rapport à celle-ci, rôle qui dans l'état de la technique est assuré par le ballast. L'invention permet ainsi d'éviter les conséquences néfastes que génèrent l'ensablement et l'enneigement du ballast. Il n'est pas nécessaire non plus de prévoir de fixation métallique du rail à son support en béton, le rail étant maintenu sur son support par la jaquette noyée dans le béton. Cet agencement permet donc d'éviter les fixations métalliques qui ont tendance à se corroder. Par ailleurs, la jaquette assure une isolation acoustique et électrique du rail.

La jaquette peut avantageusement être constituée de particules de pneumatiques broyés, liées entre elles par un liant à base de polyuréthane, de polyéthylène, par exemple du polyéthylène recyclé, ou d'autres liants adéquats. On a constaté que le caoutchouc provenant de pneumatiques recyclés offre une élasticité adéquate pour ce genre d'application. L'homme de l'art adaptera l'épaisseur de la jaquette aux exigences mécaniques imposées par les coefficients de sécurité, les charges statiques et dynamiques à supporter dans chaque cas d'application. Par ailleurs, la jaquette est destinée à garantir l'isolation électrique du rail par rapport à son support.

La voie ferrée selon l'invention peut avantageusement être coulée sur place. Selon une autre forme d'exécution de l'invention, on peut prévoir des modules préfabriqués que l'on peut agencer et assembler sur chantier l'un à la suite de l'autre afin de former une voie continue.

### Description des figures

L'invention sera décrite plus en détails ci-dessous, en référence aux dessins annexés dans lesquels :
- La figure 1 est une vue en perspective d'un module de voie ferrée selon l'invention ;
- La figure 2 est une représentation en coupe au droit des supports selon la ligne A-A' de la figure 1 ;
- La figure 3 est une représentation en coupe au droit des évidements éventuels selon la ligne B-B' de la figure 1 ; et
- La figure 4 est une vue latérale d'un module de voie ferrée selon l'invention.

### Description détaillée de l'invention

La figure 1 représente un tronçon de voie ferrée suivant l'invention, mais la description qui suit convient également pour une voie ferrée finie ou coulée sur place ou pour un élément de voie préfabriqué.

La voie ferrée de l'invention comporte deux supports 3 et 5 et deux rails 7 et 8. Les deux supports forment saillie sur une dalle de radier 11 et forment de préférence une seule pièce avec celle-ci. Celle-ci est avantageusement en béton armé, de préférence précontraint. La dalle de radier repose sur le sol ou sur une fondation adéquate.

On a représenté des rails de type Vignole; l'invention englobe, bien entendu, aussi d'autres modèles de rail, comme par exemple les rails à gorge ou ornière. Les rails 7 et 8 sont avantageusement noyés dans les supports en saillie et maintenus en position par des jaquettes en caoutchouc 13 et 15. Les jaquettes 13 et 15 présentent des épaulements 17, 19, 21 et 23 qui les retiennent dans leur logement pratiqué dans le béton des supports de rail. Avantageusement, la structure en béton ou du moins les supports de rail 3 et 5 ou la partie supérieure de ceux-ci est coulée autour du rail correspondant muni de sa jaquette.

On connaît des jaquettes, notamment par les demandes de brevet EP-854234, WO2008/138913 et WO2008/025854. Elles assurent un support et logement élastique du rail, amortissant les vibrations et maintiennent les rails en place sur le support en béton. Les jaquettes peuvent consister en plusieurs éléments assemblés ou collés sur les rails de manière à former une isolation électrique par rapport au support en béton. Elles peuvent également consister en une seule pièce de longueur définie, par exemple extrudée, et être enfilée sur le rail avant placement de celui-ci pour coulage du support en béton. On peut également extruder la jaquette sur place, éventuellement directement autour du rail, avant placement adéquat pour coulage du support en béton.

Divers matériaux ont été utilisés pour les jaquettes. On a obtenu de bons résultats avec des particules de caoutchouc de pneumatiques broyés, liées par un liant à base de polyuréthane ou de polyéthylène, de préférence de polyéthylène recyclé. On peut alors régler l'élasticité de la jaquette en fonction de son épaisseur en pratiquant des trous ou ouvertures dans le coeur du matériau, sans pour autant affecter les fonctions de logement élastique et d'isolant de la jaquette.

L'extrémité supérieure des supports de rail présente avantageusement une section triangulaire ou trapézoïdale ou convexe afin de réduire le risque d'accumulation de sable ou de neige sur les supports, à proximité des rails. Dans ce cas, la jaquette épouse à sa partie supérieure une forme et section adaptées à la forme du support.

Selon une forme d'exécution avantageuse de l'invention, et comme on peut le voir notamment dans les figures 1, 3 et 4, des ouvertures sont pratiquées dans les supports en saillie. Elles traversent lesdits supports 3 et 5 transversalement par rapport à la voie. De préférence, les ouvertures 31 et 33 des deux supports de rail se font face. En outre, et comme représenté à la figure 4, les ouvertures 31 et 33 vont en se rétrécissant de l'extérieur vers l'intérieur. De manière à former une tuyère qui accélère le vent chargé de sable et qui favorise ainsi le passage du vent et du sable sous les rails. Lorsque la tempête de sable ou de neige persiste et que les ouvertures se colmatent, la gorge formée entre les deux supports de rail 3 et 5 sert de réservoir tampon qui permet d'accumuler le sable pendant une certaine période de temps et retarder ainsi significativement l'ensablement ou l'enneigement de la voie.

Les deux supports de rail 3, 5 forment une gorge continue dont la profondeur sera définie suivant les critères d'ensablement ou d'enneigement locaux. En cas d'ensablement ou d'enneigement, celle-ci peut être nettoyée ou vidée assez facilement, notamment à l'aide d'un engin de manutention, comme par exemple une pelleteuse qui circule sur la voie. L'homme de l'art appréciera que diverses variantes sont possibles sans pour autant s'écarter des caractéristiques essentielles de l'invention, comme définies dans les revendications.

## Revendications

1. Voie ferrée comportant deux rails (7,8) essentiellement parallèles et une structure de support en béton, la structure de support comportant des supports de rail (3,5) en saillie, qui sont solidaires d'un radier (11) en béton reposant sur le sol ou sur une fondation et qui forment une gorge essentiellement continue entre les deux rails, les supports de rail (3,5) consistant chacun en un épaulement en saillie continu ou une poutre, solidaire du radier en béton (11), les supports de rail (3,5) comportant des ouvertures (31,33) les traversant dans le sens transversal à la voie, de préférence situées l'une en face de l'autre, **caractérisé en ce que** les ouvertures (31,33) vont en se rétrécissant de l'extérieur vers l'espace intérieur compris entre les deux rails (7,8).

2. Voie ferrée selon la revendication 1 **caractérisée en ce que** les supports de rail en saillie (3,5) et le radier (11) forment un ensemble monolithique constitué de béton armé, notamment de béton précontraint.

3. Voie ferrée selon l'une des revendications précédentes **caractérisée en ce que** la partie supérieure desdits supports (3,5) présente une section triangulaire ou trapézoïdale ou convexe.

4. Voie ferrée selon l'une des revendications précédentes **caractérisée en ce que** le rail (7,8) est entouré d'une jaquette (13,15) en matériau élastomère et noyé dans le béton du support de rail (3,5) en saillie.

5. Voie ferrée selon la revendication 4 **caractérisée en ce que** la jaquette (13,15) est constituée de particules de pneumatiques broyés, liées entre elles par un liant, notamment à base de polyuréthane, de polyéthylène, par exemple du polyéthylène recyclé, ou d'autres liants adéquats.

6. Voie ferrée selon l'une des revendications précédentes **caractérisée en ce qu'**elle consiste en un assemblage de modules préfabriqués agencés et assemblés l'un à la suite de l'autre.

7. Voie ferrée selon l'une des revendications 1 à 5 **caractérisée en ce que** la structure en béton est coulée sur place, de préférence en continu.

8. Module de voie ferrée préfabriqué pouvant être assemblé avec un module similaire afin de constituer une voie ferrée, le module comportant deux rails (7,8) essentiellement parallèles et une structure de support en béton, la structure de support comportant des supports de rail (3,5) en saillie, qui sont solidaires d'un radier (11) en béton reposant sur le sol ou sur une fondation et qui forment une gorge essentiellement continue entre les deux rails, les supports de rail (3,5) consistant chacun en un épaulement en saillie continu ou une poutre, solidaire du radier en béton (11), les supports de rail (3,5) comportant des ouvertures (31,33) les traversant dans le sens transversal à la voie, de préférence situées l'une en face de l'autre, les ouvertures (31,33) allant en se rétrécissant de l'extérieur vers l'espace intérieur compris entre les deux rails (7,8).

9. Module de voie ferrée selon la revendication 8 **caractérisé en ce que** les supports de rail en saillie (3,5) et le radier (11) forment un ensemble monolithique constitué de béton armé, notamment de béton précontraint.

10. Module de voie ferrée selon l'une des revendications 8 ou 9 **caractérisé en ce que** la partie supérieure desdits supports (3,5) présente une section triangulaire ou trapézoïdale ou convexe.

11. Module de voie ferrée selon l'une des revendications 8 à 10 **caractérisé en ce que** le rail (7,8) est entouré d'une jaquette (13,15) en matériau élastomère et noyé dans le béton du support de rail (3,5) en saillie.

12. Module de voie ferrée selon l'une des revendications 8 à 11 **caractérisé en ce que** la jaquette (13,15) est constituée de particules de pneumatiques broyés, liées entre elles par un liant, notamment à base de polyuréthane, de polyéthylène, par exemple du polyéthylène recyclé, ou d'autres liants adéquats.

## Patentansprüche

1. Bahngleis mit zwei im wesentlichen parallelen Schienen (7,8) und einer Trägerstruktur aus Beton, wobei die Trägerstruktur vorstehende Schienenträger (3,5) aufweist, die mit einer Betonsohle (11) verbunden sind, die ihrerseits auf dem Boden oder auf einem Fundament aufliegt, wobei die Schienenträger (3,5) zwischen den Schienen einen im wesentlichen durchgehenden Graben bilden, wobei die Schienenträger (3,5) je aus einer vorstehenden durchgehenden Schulter oder einem vorstehenden durchgehenden Balken besteht, der mit der Betonsohle (11) verbunden ist, und wobei die Schienenträger (3,5) Öffnungen (31,33) aufweisen, die sie quer zum Gleis durchbrechen und vorteilhafterweise einander gegenüber stehend angebracht sind, **dadurch gekennzeichnet, dass** die Öffnungen (31,33) sich von Aussen zu dem inneren zwischen den Schienen befindlichen Graben hin verengen.

2. Bahngleis nach Anspruch 1 **dadurch gekennzeichnet, dass** die vorstehenden Schienenträger (3,5) und die Betonsohle (11) eine monolytische Einheit aus bewehrtem Beton, vorzugsweise aus Spannbeton bilden.

3. Bahngleis nach einem der vorhergehenden Ansprüche,
**dadurch gekennzeichnet, dass** der Oberteil der Schienenträger (3,5) einen dreieckigen, trapezoidalen oder konvexen Querschnitt aufweist.

4. Bahngleis nach einem der vorhergehenden Ansprüche,
**dadurch gekennzeichnet, dass** die Schiene (7,8) von einem elastomeren Mantel (13,14) umgeben ist, der im Beton des vorstehenden Schienenträgers (3,5) eingebettet ist.

5. Bahngleis nach Anspruch 4 **dadurch gekennzeichnet, dass** der Mantel (13,15) aus zerkleinerten Reifenteilchen besteht, die durch ein Bindemittel unter einander verbunden sind, insbesondere auf Basis von Polyurethan, Polyäthylen, wie zum Beispiel wiederverwertetes Polyäthylen, oder andere geeignete Bindemittel.

6. Bahngleis nach einem der vorhergehenden Ansprüche,
**dadurch gekennzeichnet, dass** es aus einer Anreihung von vorgefertigten Modulen besteht, die eins am anderen angesetzt und gebunden sind.

7. Bahngleis nach einem der Ansprüche 1 bis 5 **dadurch gekennzeichnet, dass** die Betonstruktur an Ort und Stelle gegossen ist, vorteilhafterweise kontinuierlich gegossen ist.

8. Vorgefertigtes Bahngleismodul welches zur Fertigung eines Bahngleises mit einem ähnlichen Modul zusammengesetzt werden kann, wobei das Modul zwei im wesentlichen parallele Schienen (7,8) und eine Trägerstruktur aus Beton aufweist, wobei die Trägerstruktur vorstehende Schienenträger (3,5) aufweist, die mit einer Betonsohle (11) verbunden sind, die ihrerseits auf dem Boden oder auf einem Fundament aufliegt, wobei die Schienenträger (3,5) zwischen den Schienen einen im wesentlichen durchgehenden Graben bilden, wobei die Schienenträger (3,5) je aus einer vorstehenden durchgehenden Schulter oder einem vorstehenden durchgehenden Balken besteht, der mit der Betonsohle (11) verbunden ist, und wobei die Schienenträger (3,5) Öffnungen auweisen, die sie quer zum Gleis durchqueren und vorteilhafterweise einander gegenüberstehend angebracht sind, **dadurch gekennzeichnet, dass** die Öffnungen (31,33) sich von Aussen zu dem inneren zwischen den Schienen befindlichen Graben hin verengen.

9. Bahngleismodul nach Anspruch 8 **dadurch gekennzeichnet, dass** die vorstehenden Schienenträger (3,5) und die Betonsohle (11) eine monolythische Einheit aus bewehrtem Beton, insbesondere Spannbeton, bilden.

10. Bahngleismodul nach einem der Ansprüche 8 oder 9
**dadurch gekennzeichnet, dass** der Oberteil der Schienenträger (3,5) einen dreieckigen oder trapezoidalen oder konvexen Querschnitt aufweist.

11. Bahngleismodul nach einem der Ansprüche 8 bis 10
**dadurch gekennzeichnet, dass** die Schiene (7,8) von einem elastomeren Mantel (13,15) umgeben ist, der im Beton der vorstehenden Schienenträger (3,5) eingebettet ist.

12. Bahngleismodul nach einem der Ansprüche 8 bis 11
**dadurch gekennzeichnet, dass** der Mantel (13,15) aus zerkleinerten Reifenteilchen besteht, die durch ein Bindemittel unter einander verbunden sind, insbesondere auf Basis von Polyurethan, Polyäthylen, wie zum Beispiel wiederverwertetes Polyäthylen, oder andere geeignete Bindemittel.

## Claims

1. Railroad comprising two essentially parallel rails (7,8) and a concrete support structure, the support structure comprising projecting rail supports (3,5) which are bound to a concrete base (11) which in turn is supported on the ground or on a foundation, and the rail supports forming an essentially continuous groove between the two rails, the rail supports (3,5) consisting each in a projecting continuous rib or a beam, bound to the concrete base (11) comprising through holes (31,33) oriented transversally to the rail road, preferably arranged one opposite the other, **characterized in that** the through holes (31,33) progressively narrow down from the outside of the rail road toward the groove comprised between the two rails (7,8).

2. Railroad according to claim 1 **characterized in that** the support structure comprising the projecting rail supports (3,5) and the base (11) form a monolithic system made of reinforced, preferably prestressed concrete.

3. Railroad according to any of the preceding claims **characterized in that** the upper part of the rail supports (3,5) show a triangular, trapezoidal or convex cross-section.

4. Railroad according to any preceding claim **characterized in that** the rail (7,8) is enveloped by a jacket (13,15) made of elastomeric material and embedded in the concrete of the projecting rail support rail (3,5).

5. Railroad according to claim 4 **characterized in that** the jacket (13,15) is made of ground tire particles, bound together by a binder based on polyurethane, polyethylene, for instance recycled polyethylene, or other suitable binders.

6. Railroad according to any preceding claim **characterized in that** it consists in an assembly of prefabricated modules arranged and assembled one after the other.

7. Railroad according to any of claims 1 to 5 **characterized in that** the concrete support structure is cast on site, preferably continuously.

8. Prefabricated railroad module capable of being assembled with a similar module in order to from a rail road, the module comprising two essentially parallel rails (7,8) and a concrete support structure, the support structure comprising projecting rail supports (3,5) which are bound to a concrete base (11) which in turn is supported on the ground or on a foundation, and the rail supports forming an essentially continuous groove between the two rails, the rail supports (3,5) consisting each in a projecting continuous rib or beam, bound to the concrete base (11) comprising through holes (31,33) oriented transversaly to the rail road, preferably arranged one opposite the other, the through holes (31,33) progressively narrowing down from the outside of the rail road toward the groove comprised between the two rails (7,8).

9. Railroad module according to claim 8 **characterized in that** the support structure comprising the projecting rail supports (3,5) and the base (11) form a monolithic system made of reinforced, preferably prestressed concrete.

10. Railroad module according to any of claims 8 or 9 **characterized in that** the upper part of the said rail supports (3,5) show a triangular, trapezoidal or convex cross-section.

11. Railroad module according to any of claims 8 to 10 **characterized in that** the rail (7,8) is enveloped by a jacket (13,15) made of elastomeric material and embedded in the concrete of the projecting rail support rail (3,5).

12. Railroad module according to any of claims 8 to 11 **characterized in that** the jacket (13,15) is made of ground tire particles, bound together by a binder based on polyurethane, polyethylene, for instance recycled polyethylene, or other suitable binders.
